# EUROPÄISCHE PATENTANMELDUNG

(11) **EP 3 916 694 A1**
(43) Veröffentlichungstag der Anmeldung: **01.12.2021**
(21) Anmeldenummer: 20176836.3
(22) Anmeldetag: 27.05.2020
(51) Int. Cl.: G08B 21/22

(54) **VERFAHREN ZUM ORTEN VON PERSONEN IN EINEM ÖFFENTLICH ZUGÄNGLICHEN RAUM UND COMPUTERVERFAHREN HIERFÜR**

(71) Anmelder: Siemens Mobility GmbH, 81739 München (DE)
(72) Erfinder: LUDWIG, Klaus, 91058 Erlangen (DE); SCHIENBEIN, Manfred, 89275 Elchingen (DE); HERTENBERGER, Johannes, 88471 Laupheim (DE)

(57) **Zusammenfassung**

Die Erfindung betrifft ein Verfahren zum Orten von Personen (PS1 ... PS8) in einem öffentlich zugänglichen Raum (RM), insbesondere einem Bahnhofsbereich wie einem Bahnsteig (BS). Dabei werden Personen, die sich in dem Raum (RM) aufhalten, geortet, und die ermittelten Ortskoordinaten der Personen (PS1 ... PSN) gemeinsam rechnergestützt verarbeitet. Bei der Verarbeitung wird der Abstand (A) der Personen (PS1 ... PS8) zu jeweils benachbarten Personen (PS1 ... PS8) ermittelt, der Abstand (A) wird mit einem festgelegten Mindestabstand (MA) verglichen und ein Auslösesignal wird generiert, wenn ein ermittelter Abstand (A) den Mindestabstand (MA) unterschreitet. So können Maßnahmen ergriffen werden, den Zustand beispielsweise wegen eines Ansteckungsrisikos zu vermindern. Es kann z. B. eine Laussprecherdurchsage GQ erfolgen. Ferner werden ein Computerprogrammprodukt sowie eine Bereitstellungsvorrichtung für dieses offenbart.

## Beschreibung

Die Erfindung betrifft ein Verfahren zum Orten von Personen in einem öffentlich zugänglichen Raum, insbesondere einem Bahnhofsbereich wie einem Bahnsteig
Verfahren zum Orten von Personen in einem öffentlich zugänglichen Raum, insbesondere einem Bahnhofsbereich wie einem Bahnsteig, wobei Personen, die sich in dem Raum aufhalten, geortet werden und die ermittelten Ortskoordinaten der Personen gemeinsam rechnergestützt verarbeitet werden. Außerdem betrifft die Erfindung ein Computerprogrammprodukt sowie eine Bereitstellungsvorrichtung für dieses Computerprogrammprodukt, wobei das Computerprogrammprodukt mit Programmbefehlen zur Durchführung dieses Verfahrens ausgestattet ist.

Das Dokument DE 10 2004 040 057 A1 beschreibt ein Verkehrsleitsystem, welches mindestens ein Leitmittel für mindestens ein Verkehrsmittel und/oder für Personen, mehrere Erfassungseinheiten und eine Zentraleinheit umfasst. Die Zentraleinheit ist mit den Erfassungseinheiten und mit dem Leitmittel verbunden. Die Erfassungseinheiten sind dazu bestimmt, die Anzahl von Personen zu ermitteln, die sich zu einem bestimmten Zeitpunkt in einem bestimmten räumlichen Bereich befinden, so dass die Zentraleinheit in Abhängigkeit davon das Leitmittel steuern kann, um Verkehrsmittel für einen Transport der erfassten Personen aus bestimmten räumlichen Bereichen hinaus- bzw. in bestimmte räumliche Bereiche hineinzuleiten. Es findet eine Datenkommunikation mit der Steuerung des Verkehrsmittels statt.

Die im Stand der Technik beschriebene Maßnahme dient dazu, Personenströme, insbesondere beim Betrieb von Bahnsystemen oder auch in anderen öffentlichen Räumen, zu optimieren, indem die Kenntnis der in dem Raum befindlichen Personen bekannt ist, und eine geeignete Leitung des Personenstroms möglich wird. Außerdem kann beispielsweise ein Verkehrsmittel auf den bestehenden Bedarf angepasst werden (beispielsweise durch die Taktung von öffentlichen Verkehrsmitteln oder eine Anpassung der Fahrgastkapazität der einzelnen Fahrzeuge).

Die aktuelle Entwicklung des Jahres 2020 (Umgang mit der durch das Virus Covid-19 (ausgelösten Pandemie, im Folgenden Corona-Pandemie) zeigt allerdings, dass in einer solchen Situation Optimierungssysteme der bekannten Art überfordert sind. Es geht in dieser Situation weniger darum, die Menge an Personen, die durch öffentliche Verkehrsmittel befördert werden sollen oder sich in anderer Weise in einem öffentlichen Raum zu bewegen, zu leiten. Das Aufkommen an Personen ist bedingt durch die durch die Pandemie getroffenen Maßnahmen nämlich verringert. Vielmehr ist es bei dem verringerten Aufkommen notwendig, Sicherheitsmaßnahmen, die durch die Vorgaben eines Infektionsschutzes vorgegeben werden, zu überprüfen und umzusetzen.

Die Aufgabe der Erfindung liegt darin, ein Verfahren zum Orten von Personen in einem öffentlich zugänglichen Raum, insbesondere einem Bahnhof oder einem Bahnsteig, anzugeben, mit dem sich ein Ansteckungsrisiko an über die Luft übertragbaren Krankheiten verringern lässt. Außerdem besteht die Aufgabe der Erfindung darin, ein Computerprogrammprodukt sowie eine Bereitstellungsvorrichtung für dieses Computerprogrammprodukt anzugeben, mit dem das vorgenannte Verfahren durchgeführt werden kann.

Diese Aufgabe wird mit dem eingangs angegebenen Anspruchsgegenstand (Verfahren) erfindungsgemäß dadurch gelöst, dass bei der Verarbeitung
- der Abstand der Personen zu jeweils benachbarten Personen ermittelt wird,
- der Abstand mit einem festgelegten Mindestabstand verglichen wird,
- ein Auslösesignal generiert wird, wenn ein ermittelter Abstand den Mindestabstand unterschreitet.

Bei der Umsetzung von Sicherheitsvorkehrungen im Rahmen der genannten Corona-Pandemie hat es sich als nützlich herausgestellt, dass Personen im öffentlichen Raum einen Sicherheitsabstand von mindestens 1,5 m, vorzugsweise 2 m einhalten. Hier setzt die Erfindung an, indem bei dem Verfahren zur Ortung der Personen eine Abstandsüberwachung derselben durchgeführt wird. Diese Abstandsüberwachung erhält mindestens die Schritte, den Abstand jeweils benachbarter Personen zu ermitteln und den ermittelten Abstand mit einem erforderlichen Mindestabstand, bevorzugt 1,5 m, noch bevorzugter 2 m, abzugleichen. Wird dieser Mindestabstand zwischen benachbarten Personen unterschritten, wird ein Auslösesignal generiert, welches zur Ableitung weiterer Prozessschritte des erfindungsgemäßen Verfahrens genutzt werden kann.

Hierdurch ist es vorteilhaft möglich, bereits bestehende Ortungssysteme für Personen, wie diese bereits beispielsweise auf Bahnhöfen im Einsatz sind, durch ein verbessertes Auswertungsverfahren zu nutzen, um Vorgaben aus dem Infektionsschutz, beispielsweise der aktuellen Corona-Pandemie, zu überprüfen und gegebenenfalls durchzusetzen. Hierzu ist lediglich eine Anpassung der Auswertungssoftware notwendig, wenn die Infrastruktur an Hardware bereits installiert ist. Dies verschafft bei der Umsetzung der Maßnahmen vorteilhaft einen Zeitvorteil, da diese insbesondere bei Lockerungen der Sicherheitsvorkehrungen möglichst schnell umgesetzt werden müssen.

Unter "rechnergestützt" oder "computerimplementiert" kann im Zusammenhang mit der Erfindung beispielsweise eine Implementierung des Verfahrens verstanden werden, bei dem ein Computer / Prozessor oder mehrere Computer / Prozessoren mindestens einen Verfahrensschritt des Verfahrens ausführt oder ausführen.

Sofern es in der nachfolgenden Beschreibung nicht anders angegeben ist, beziehen sich die Begriffe "erstellen", "berechnen", "rechnen", "feststellen", "generieren", "konfigurieren", "modifizieren" und dergleichen vorzugsweise auf Handlungen und/oder Prozesse und/oder Verarbeitungsschritte, die Daten verändern und/oder erzeugen und/oder die Daten in andere Daten überführen. Dabei liegen die Daten insbesondere als physikalische Größen vor, beispielsweise als elektrische Impulse oder auch als Messwerte. Die erforderlichen Anweisungen/Programmbefehle sind in einem Computerprogramm als Software zusammengefasst. Weiterhin beziehen sich die Begriffe "empfangen" "aussenden", "einlesen", "auslesen", "übertragen" und dergleichen auf das Zusammenwirken einzelner Hardwarekomponenten und/oder Softwarekomponenten über Schnittstellen. Die Schnittstellen können hardwaretechnisch, beispielsweise kabelgebunden oder als Funkverbindung, und/oder softwaretechnisch, beispielweise als Interaktion zwischen einzelnen Programmmodulen oder Programmteilen eines oder mehrerer Computerprogramme, realisiert sein.

Der Ausdruck "Computer" ist breit auszulegen, er deckt alle elektronischen Geräte mit Datenverarbeitungseigenschaften ab. Computer können somit beispielsweise Personal Computer, Server, Handheld-Computer-Systeme, Pocket-PC-Geräte, Mobilfunkgeräte und andere Kommunikationsgeräte, die rechnergestützt Daten verarbeiten, Prozessoren und andere elektronische Geräte zur Datenverarbeitung sein, die vorzugsweise auch zu einem Netzwerk zusammengeschlossen sein können. Unter einer "Speichereinheit" kann im Zusammenhang mit der Erfindung beispielsweise ein computerlesbarer Speicher in Form eines Arbeitsspeichers (engl. Random-Access Memory, RAM) oder Datenspeichers (Festplatte oder eines Datenträgers) verstanden werden.

Unter einem "Prozessor" kann im Zusammenhang mit der Erfindung beispielsweise eine Maschine, zum Beispiel ein Sensor zur Erzeugung von Messwerten oder eine elektronische Schaltung, verstanden werden. Bei einem Prozessor kann es sich insbesondere um einen Hauptprozessor (engl. Central Processing Unit, CPU), einen Mikroprozessor oder einen Mikrocontroller, beispielsweise eine anwendungsspezifische integrierte Schaltung oder einen digitalen Signalprozessor, möglicherweise in Kombination mit einer Speichereinheit zum Speichern von Programmbefehlen, etc. handeln. Bei einem Prozessor kann es sich beispielsweise auch um einen IC (integrierter Schaltkreis, engl. Integrated Circuit), insbesondere einen FPGA (engl. Field Programmable Gate Array) oder einen ASIC (anwendungsspezifische integrierte Schaltung, engl. Application-Specific Integrated Circuit), oder einen DSP (Digitaler Signalprozessor, engl. Digital Signal Processor) handeln. Auch kann unter einem Prozessor ein virtualisierter Prozessor oder eine Soft-CPU verstanden werden. Es kann sich beispielsweise auch um einen programmierbaren Prozessor handeln, der mit einer Konfiguration zur Ausführung eines rechnergestützten Verfahrens ausgerüstet ist.

Als "Cloud" soll eine Umgebung für ein "Cloud-Computing" (deutsch Rechnerwolke oder Datenwolke) verstanden werden. Gemeint ist eine IT-Infrastruktur, welche über ein Netzwerk wie das Internet verfügbar gemacht wird. Sie beinhaltet in der Regel Speicherplatz, Rechenleistung oder Anwendungssoftware als Dienstleistung, ohne dass diese auf dem die Cloud nutzenden lokalen Rechner installiert sein müssen. Angebot und Nutzung dieser Dienstleistungen erfolgen dabei ausschließlich durch technische Schnittstellen und Protokolle, etwa mittels eines Webbrowsers. Die Spannbreite der im Rahmen des Cloud-Computings angebotenen Dienstleistungen umfasst das gesamte Spektrum der Informationstechnik und beinhaltet unter anderem Infrastruktur, Plattformen und Software.

Als "Programmmodule" sollen einzelne Funktionseinheiten verstanden werden, die den erfindungsgemäßen Programmablauf ermöglichen. Diese Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Gemäß einer Ausgestaltung der Erfindung ist vorgesehen, dass der zeitliche Verlauf der Generierung und/oder die örtliche Verteilung von Auslösesignalen ermittelt wird.

Natürlich ist es möglich jedes Auslösesignal über eine geeignete Ausgabe anzuzeigen. Hierbei kann beispielsweise eine grafische Ausgabevorrichtung zum Einsatz kommen, die den öffentlichen Raum von oben darstellt, wobei sowohl die lokalisierten Personen als auch das Auslösesignal optisch auf der Ausgabevorrichtung angezeigt werden. Somit ist es dem Benutzer als Betrachter der Ausgabevorrichtung möglich, die Unterschreitung von Mindestabständen schnell und zuverlässig auszumachen und adäquat zu reagieren (beispielsweise durch eine Lautsprecheransage.)

Gemäß einer Ausgestaltung der Erfindung ist vorgesehen, dass aus dem zeitlichen Verlauf und/oder der örtlichen Verteilung der Auslösesignale eine Bedingung berechnet wird, bei deren Erfüllung ein Warnsignal generiert wird.

Hinter der Idee der Erzeugung eines Warnsignals verbirgt sich die Erkenntnis, dass es schwierig sein kann, auf jede Unterschreitung des Mindestabstands sofort zu reagieren. Zum einen erfordert dies eine feine Sensorik bzw. ein sehr aufmerksames Bedienungspersonal. Zum anderen besteht die Problematik, dass die Personen, wenn diese zu oft gewarnt werden, irgendwann die Warnung nicht mehr zur Kenntnis nehmen oder nicht mehr ernst nehmen könnten.

Daher ist es sinnvoll, Auslösesignale sozusagen zu sammeln und erst bei der Erreichung eines definierten Schwellwertes eine Reaktion von den Personen zu fordern.

Gemäß einer Ausgestaltung der Erfindung ist vorgesehen, dass die Bedingung aus einem Zeitquotienten, gebildet durch die Auslösesignale pro Zeiteinheit, berechnet wird, wobei die Bedingung bei Überschreiten eines festgelegten zeitbedingten Schwellenwertes erfüllt ist.

Hierdurch wird vorteilhaft sichergestellt, dass nicht jeder Verstoß gegen die Abstandsregel sofort zu einer Benachrichtigung der Personen in dem Raum führt. Dies würde möglicherweise dazu führen, dass auf Grund zu häufiger Ansagen die Bereitschaft der angesprochenen Personen sinken würde, die Apelle zu berücksichtigen.

Gemäß einer Ausgestaltung der Erfindung ist vorgesehen, dass aus der örtlichen Verteilung Regionen im Raum bestimmt werden, in denen es vergleichsweise oft zur Generierung von Auslösesignalen kommt. Als Regionen können beispielsweise die Bahnsteige auf einem Bahnhof lokal betrachtet werden. Eine andere Möglichkeit liegt darin, die Zugteile eines Zugs, insbesondere die Fahrzeuge, jeweils individuell zu betrachten.

Hierdurch lässt sich vorteilhaft die Ortsauflösung verbessern, mit der Verstöße gegen die Abstandsregelung festgestellt werden können. Dies ermöglicht insbesondere einen auf die Räumlichkeiten angepassten Rahmen, wie auf Verstöße gegen die Abstandsregeln zu reagieren ist. Ist beispielsweise im Gebiet der Verstöße nicht genügend Platz vorhanden, besteht für die Personen eventuell keine Möglichkeit, auf eine Ansage zu reagieren. In diesem Fall sollte auch darauf verzichten werden, da es nur Verunsicherung bei den angesprochenen Personen auslösen würde, wenn auf die Problematik der Nichteinhaltung der Abstandsregeln hingewiesen wird. Eine solche Situation könnte beispielsweise entstehen, wenn an einem Bahnsteig ein Zug hält und die Personen, die einsteigen wollen, die Personen, die gerade aussteigen, auf dem Bahnsteig treffen. In diesen Augenblicken kann es vorteilhafter sein, die Verstöße gegen die Abstandsregeln kurzzeitig zu tolerieren, da sich die Situation aufgrund des Anfahrens des Zuges normalerweise schnell von alleine wieder auflöst.

Gemäß einer Ausgestaltung der Erfindung ist vorgesehen, dass die örtliche Verteilung in der Region mit einer durchschnittlichen Verteilung in dem Raum verglichen wird.

Hierdurch kann vorteilhaft ein Maß für die Beurteilung geschaffen werden, wo, d. h. in welchen Regionen des Raums, im Zweifelsfalle eingeschritten werden muss, um die Abstandsregeln einzuhalten. Dabei ist unter der Prämisse, dass durch die Einhaltung der Regeln im Wesentlichen die durchschnittliche Verteilung in dem Raum unproblematisch sein sollte, eine dichtere als durchschnittliche Verteilung voraussichtlich problematisch. Ein Algorithmus, der diese Vorgaben nutzt, muss vorteilhaft keine exakte Abstandsmessung durchführen, sondern leitet die Erforderlichkeit von Maßnahmen auf einfache Weise durch einen relativen Vergleich der Personendichten ab.

Gemäß einer Ausgestaltung der Erfindung ist vorgesehen, dass die Bedingung aus einem Raumquotienten, gebildet durch die Auslösesignale pro Flächeneinheit, berechnet wird, wobei die Bedingung bei Überschreiten eines festgelegten ortsbedingten Schwellenwertes erfüllt ist.

Es ist beispielsweise möglich, wiederholt in einem bestimmten Zeitraum die Auslösesignale in einer bestimmten Region einfach heraufzuzählen. So entsteht eine statistische Größe die sowohl eine Zeitkomponente (Zeitraum) als auch eine Raumkomponente (Region) beinhaltet. Nach Ablauf des betreffenden Zeitraums kann die Zählvarianten für die Auslösesignale wieder auf null gesetzt werden.

Gemäß einer Ausgestaltung der Erfindung ist vorgesehen, dass die Bedingung aus einem Zeitquotienten, gebildet durch die Auslösesignale pro Zeiteinheit, und aus einem Raumquotienten, gebildet durch die Auslösesignale pro Flächeneinheit, berechnet wird, wobei die Bedingung bei Überschreiten eines festgelegten raum-zeitbedingten Schwellenwertes erfüllt ist.

Dieses Überwachungsverfahren hat den Vorteil, dass sowohl die Zeitkomponente als auch die Raumkomponente in gebührender Weise berücksichtigt werden können. Es können definierte Raumsegmente in dem zu überwachenden Raum definiert werden, welche beispielsweise aneinanderstoßen (Quadrate, Rechtecke, regelmäßige Sechsecke) so dass eine lückenlose Überwachung mit den Raumsegmenten möglich wird. Die zu betrachtenden Zeiträume müssen so lang gewählt werden, dass ein Zählen der Auslösesignale bereits einen repräsentativen Wert erzeugt. Insgesamt handelt es sich bei der Optimierung des Verfahrens um das Sammeln von Erfahrungswerten oder eine Simulation, welche Ortsauflösung bzw. Zeitauflösung einerseits zu genügend genauen Ergebnissen führt und andererseits erst greift, wenn genügend Regelverstöße (gleichbedeutend mit der Erzeugung von Auslösesignalen) festgestellt wurden.

Gemäß einer Ausgestaltung der Erfindung ist vorgesehen, dass der Raumquotient für eine räumliche Dichteanalyse des Aufkommens an Personen verwendet wird.

Auf diese Weise lassen sich vorteilhaft sogenannte Hotspots ermitteln, wo die Personendichte besonders hoch ist. Dies kann beispielsweise aufgrund des Zusammentreffens von Personen erfolgen, die sich kennen und während einer Kommunikation die Einhaltung der Abstandsregeln nicht beachten. In diesem Falle sollten die betreffenden Personen auf das Problem hingewiesen werden. Eine andere Möglichkeit besteht darin, dass der Hotspot dadurch zustande kommt, dass es sich um eine betriebsbedingte oder baubedingte Engstelle handelt. Baubedingte Engstellen können beispielsweise durch einen Durchgang oder eine Rolltreppe gegeben sein. Betriebsbedingte Engstellen ergeben sich beispielsweise, wenn ein Zug hält, da die Personen beim Einsteigen und Aussteigen lediglich die zur Verfügung stehenden Türen benutzen können. In solchen Fällen können die Personen darauf hingewiesen werden, die Engstelle möglichst schnell wieder zu verlassen, soweit ihnen dies möglich ist.

Gemäß einer Ausgestaltung der Erfindung ist vorgesehen, dass die Dichteanalyse für eine Planung der Leitung von Personenströmen in dem Raum verwendet wird. Gemäß einer Ausgestaltung der Erfindung ist vorgesehen, dass die Dichteanalyse für eine Simulation von Personenströmen verwendet wird, wobei
- ein virtueller Raum von dem Raum generiert wird,
- auf Grundlage die erfasste Dichteanalyse mindestens ein virtueller Personenstrom generiert wird,
- Parameter für den virtuellen Raum und/oder für den Personenstrom erstellt werden,
- die Simulation mit veränderten Parametern wiederholt durchgeführt wird.

Für dieses Verfahren kann beispielsweise ein Dienstleister wie ein Bauunternehmen zu Rate gezogen werden, um eine Beratung bei der Umsetzung von baulichen Maßnahmen durchzuführen. Besonders vorteilhaft ist es, wenn die Beratung durch eine Simulation unterstützt wird, welche die Personenströme nachahmt und so auf potentielle Stauungen im Personenfluss hinweisen kann. Auch außerhalb von Zeiten, in denen die Einhaltung von Mindestabständen aus gesundheitlichen Gründen zwingend erforderlich ist, profitiert eine Bauplanung, die Engstellen vermeidet, davon, dass in Zeitabschnitten einer Spitzenauslastung von öffentlichen Verkehrssystem ein unproblematischer Personenfluss in dem Raum wie beispielsweise einem Bahnsteig möglich ist. Auch im Gefahrfall ist eine Räumung des Raumes einfacher durchzuführen, wenn die genannten Regeln berücksichtigt werden.

Gemäß einer Ausgestaltung der Erfindung ist vorgesehen, dass der zeitbedingte und/oder der ortsbedingte Schwellenwert aus dem statistischen Infektionsrisiko hinsichtlich einer zwischen den Personen übertragbaren Krankheit ermittelt wird. Somit kann der Betrieb oder zumindest ein eingeschränkter Betrieb beispielsweise von öffentlichen Verkehrsmitteln länger aufrechterhalten werden, ohne die Personen, die die öffentlichen Verkehrsmittel nutzen, mehr als notwendig zu gefährden. Hierbei handelt es sich um die Gesundheit der Personen und somit um ein schützenswertes Gut. Andererseits müssen öffentliche Verkehrsmittel auch in Krisenzeiten zur Verfügung stehen, damit das öffentliche Leben nicht komplett zum Erliegen kommt. Notwendige Reisen und Transporte sind nämlich auch in Krisenzeiten zu ermöglichen.

Gemäß einer Ausgestaltung der Erfindung ist vorgesehen, dass die Auslösesignale und/oder die Warnsignale über eine erste Schnittstelle an eine Ausgabeeinrichtung übermittelt werden.

Dies ermöglicht vorteilhaft eine Weiterverarbeitung entweder durch einen Benutzer, der die Ausgabe überprüft, oder eine rechnergestützte Weiterverarbeitung. Auch Daten, die durch einen Computer weiterverarbeitet wurden, können über die Ausgabeeinrichtung Benutzern zugänglich gemacht werden.

Als Benutzer der Ausgabe kann als Zielgruppe ein Bedienungspersonal genannt werden, also zum Beispiel Bahnhofspersonal. Möglich ist aber auch die Ausgabe an die Personen, die sich in dem Raum bewegen und somit Gegenstand der gegenwärtigen Analyse sind. Diese Ausgabe kann auch eine Empfehlung für das Verhalten der Personen beinhalten. Die Ausgabe an die letztgenannten Personen kann automatisch (vorher erstellte Hinweistexte als Lautsprecherdurchsagen) oder situationsabhängig durch das Bedienungspersonal durchgeführt werden.

Gemäß einer Ausgestaltung der Erfindung ist vorgesehen, dass als Ausgabeeinrichtung eine Geräuschquelle und/oder eine Lichtquelle und/oder eine Anzeigetafel und/oder ein optischer Projektor und/oder ein Computer verwendet wird.

Als Geräuschquelle kommen vorzugsweise Lautsprecher zum Einsatz. Diese sind in öffentlichen Räumen, insbesondere Bahnhöfen, derart vorinstalliert, dass Lautsprecherdurchsagen im gesamten Bahnhof ohne weiteres durch die Personen wahrgenommen werden können. Eine andere Möglichkeit der Nutzung einer Geräuschquelle sind Signaltöne. Diese ziehen wie auch Lichtsignale die Aufmerksamkeit der Personen auf sich.

Davon zu unterscheiden sind Anzeigetafeln oder optische Projektoren. Diese erzeugen auch Lichtsignale im weiteren Sinne. Jedoch geht es hierbei eher um die Übermittlung von Informationen. Beispielsweise könnten Anzeigetafeln, die auf einem Bahnsteig installiert sind, einen Hinweis darauf anzeigen, wo die Personendichte auf dem Bahnsteig geringer und wo jene höher ist. Dabei kann an die Eigenverantwortlichkeit der Personen appelliert werden, die Bereiche des öffentlichen Raumes zu meiden, in denen bereits eine hohe Personendichte besteht.

Projektoren können genutzt werden, um Informationen auf zur Verfügung stehenden Flächen des öffentlichen Raumes darzustellen. Hierzu eignet sich beispielsweise der Boden, der durch Lichteffekte gezielt genutzt werden kann, um den Personen Bereiche mit erhöhter Personendichte (d. h. geringeren Abständen zwischen benachbarten Personen sowie Bereiche mit geringer Personendichte anzuzeigen. Verbunden mit Anzeigetafeln oder Lautsprecheransagen kann darauf hingewiesen werden, die durch die Projektoren übermittelten Informationen eigenverantwortlich zur Einhaltung von Maßnahmen zum Infektionsschutz zu verwenden.

Zuletzt ist selbstverständlich auch ein Computer als Ausgabeeinrichtung verwendbar. In diesem Zusammenhang soll darauf hingewiesen werden, dass der Computer als solches bereits eine Schnittstelle für den Benutzer aufweisen soll, über die der Benutzer die Ausgabe der fraglichen Daten wahrnehmen kann. Dies ist üblicherweise ein Computerbildschirm oder ein andersgeartetes Display. Dabei können die ausgegebenen Daten durch den Computer modifiziert oder generiert werden. Die Ausgabe dient insbesondere dem Personal dazu, aus den dargestellten Informationen individuell und der Situation adäquate Maßnahmen abzuleiten und an die im Raum befindlichen Personen auszugeben.

Vorteilhaft ist eine Darstellung des zu überwachenden Raumes bei der Ausgabe. Vorzugsweise wird der Raum als zweidimensionale Fläche dargestellt. Die Personen, die geortet wurden, werden in diesem Raum vorzugsweise maßstabsgerecht hinsichtlich der zwischen den Personen ausgeprägten Abstände dargestellt. Weiterhin werden auf der Fläche Hilfestellungen dargestellt, die es einem Benutzer erleichtern, Fälle zu identifizieren, in denen der Mindestabstand nicht eingehalten wurde.

Eine Möglichkeit der genannten Markierung besteht darin, die auf dem Ausgabegerät dargestellten Personen mit einem Kreis zu umgeben, der dem Mindestabstand entspricht. Eine andere Möglichkeit besteht darin, dass Personen (vorzugsweise als Kreis dargestellt) in unterschiedlichen Farben dargestellt werden. Hierbei könnten beispielsweise Personen, die einen Mindestabstand zu ihren Nachbarn zuverlässig einhalten in einer Farbe (beispielsweise grün), die Personen, die den Sicherheitsabstand nicht einhalten, in einer anderen Farbe (beispielsweise rot) dargestellt werden.

Optional können Personen, bei denen eine Unterschreitung des Mindestabstandes droht, in einer anderen Farbe (beispielsweise gelb) dargestellt werden. Die Gefahr einer Unterschreitung des Mindestabstandes kann statisch durch eine Pufferzone definiert werden, die die kreisförmige Zone des Mindestabstandes ringförmig umgibt. Zusätzlich oder optional ist es möglich, dass Bewegungsmuster von Personen bei der Auswertung festzustellen. Ist die Bewegungsrichtung einer Person bekannt, kann die Wahrscheinlichkeit, dass es zu einer Unterschreitung eines Mindestabstandes kommt, besser eingeschätzt werden.

Des Weiteren wird ein Computerprogrammprodukt mit Programmbefehlen zur Durchführung des genannten erfindungsgemäßen Verfahrens und/oder dessen Ausführungsbeispielen beansprucht, wobei mittels des Computerprogrammprodukts jeweils das erfindungsgemäße Verfahren und/oder dessen Ausführungsbeispiele durchführbar sind.

Darüber hinaus wird eine Bereitstellungsvorrichtung zum Speichern und/oder Bereitstellen des Computerprogrammprodukts beansprucht. Die Bereitstellungsvorrichtung ist beispielsweise ein Datenträger, der das Computerprogrammprodukt speichert und/oder bereitstellt. Alternativ und/oder zusätzlich ist die Bereitstellungsvorrichtung beispielsweise ein Netzwerkdienst, ein Computersystem, ein Serversystem, insbesondere ein verteiltes Computersystem, ein cloudbasiertes Rechnersystem und/oder virtuelles Rechnersystem, welches das Computerprogrammprodukt vorzugsweise in Form eines Datenstroms speichert und/oder bereitstellt.

Die Bereitstellung erfolgt beispielsweise als Download in Form eines Programmdatenblocks und/oder Befehlsdatenblocks, vorzugsweise als Datei, insbesondere als Downloaddatei, oder als Datenstrom, insbesondere als Downloaddatenstrom, des vollständigen Computerprogrammprodukts. Diese Bereitstellung kann beispielsweise aber auch als partieller Download erfolgen, der aus mehreren Teilen besteht und insbesondere über ein Peer-to-Peer Netzwerk heruntergeladen oder als Datenstrom bereitgestellt wird. Ein solches Computerprogrammprodukt wird beispielsweise unter Verwendung der Bereitstellungsvorrichtung in Form des Datenträgers in ein System eingelesen und führt die Programmbefehle aus, sodass das erfindungsgemäße Verfahren auf einem Computer zur Ausführung gebracht wird.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Ausführungsformen auch durch weitere der bereits beschriebenen Merkmale der Erfindung ergänzbar.

Es zeigen:
- FIG 1: ein Ausführungsbeispiel eines Raums, in dem ein Ausführungsbeispiel des erfindungsgemäßen Verfahrens durchgeführt wird, als dreidimensionale schematische Ansicht,
- FIG 2: ein Ausführungsbeispiel eines Displays, bei dem bei der Ausführung eines Ausführungsbeispiels des erfindungsgemäßen Verfahrens ein Raum dargestellt wird, schematisch,
- FIG 3: eine Anordnung von Hardwarekomponenten, welche bei einem Ausführungsbeispiel des erfindungsgemäßen Verfahrens zum Einsatz kommen können, als Blockschaltbild,
- FIG 4: ein Ausführungsbeispiel des erfindungsgemäßen Verfahrens als Ablaufdiagramm.

Gemäß FIG 1 ist ein Bahnsteig BS vor einem Gleis GL dargestellt, wobei dieses Ensemble einen Raum RM bildet, welcher zu überwachen ist. Auf dem Bahnsteig BS befinden sich Personen PS1 ... PS8, welche beispielsweise auf einen Zug FZ1, FZ2 (vgl. FIG 2) warten. Wie teilweise in FIG 1 dargestellt, weisen benachbarte Personen PS1 ... PS8 jeweils einen Abstand A voneinander auf. Weiterhin ist in FIG 1 ein Mindestabstand MA dargestellt, welcher aufgrund von Vorgaben des Infektionsschutzes festgelegt wurde. Im Falle einer Ansteckungsgefahr mit dem Corona-Virus Covid-19 kann dieser Mindestabstand MA beispielsweise 1,5 m betragen. Es zeigt sich anhand der beiden eingezeichneten Abstände A, dass die Personen PS1 und PS2 den Mindestabstand MA einhalten, während die Personen PS3 und PS4 zu nahe beieinanderstehen (bzgl. der Abstände ist die dreidimensionale Darstellung gemäß FIG 1 maßstäblich zu verstehen).

Zur Überwachung des Raumes RM ist eine Kamera CM installiert, die ein Bild des Bahnsteigs BS aufnimmt, auf dem die Personen PS1 ... PS8 zu erkennen sind. Dieses Bild kann beispielsweise in einer Leitzentrale LZ ausgewertet werden. Der Begriff Leitzentrale ist hier im weitesten Sinne zu verstehen und beinhaltet nicht nur die Beeinflussung des Zugverkehrs, sondern auch das Warnungsmanagement. Für eine Kommunikation mit der Leitzentrale LZ stehen die Schnittstellen S1 und S2 zur Verfügung.

Über die Leitzentrale LZ können verschiedene Maßnahmen zur Einhaltung der Mindestabstände MA eingeleitet werden (hierzu im Folgenden noch mehr). Um die Personen PS1 ... PS8 auf dem Bahnsteig BS zu beeinflussen, können unterschiedliche Ausgabemöglichkeiten genutzt werden. Hierzu stehen als Hardware eine Geräuschquelle GQ (insbesondere ein Lautsprecher, es ist allerdings auch eine Sirene möglich), Lichtquellen LQ in Form von Ampeln mit den Farben Rot und Grün oberhalb von Durchgängen DG von und zum Bahnsteig BS, Projektoren PJ, die Bilder auf den Bahnsteig BS projizieren können, sowie eine Anzeigetafel AT zur Verfügung. Diese können auf unterschiedliche Weise genutzt werden.

Die Durchgänge können mit den in FIG 1 als Ampel dargestellten Lichtquellen LQ für die Personen PS1 ... PS8, die den Bahnsteig BS verlassen wollen, beispielsweise nach Bedarf gesperrt werden, wenn hinter den Durchgängen DG das Personenaufkommen (zu überwachen mit nicht dargestellten Maßnahmen, die analog zu denen im Raum RM sein können) zu hoch ist.

Alternativ kann die Geräuschquelle GQ für Lautsprecherdurchsagen verwendet werden, welche individuell an die augenblickliche Situation angepasst werden kann. Die Benutzer des Bahnhofs sind derartige Lautsprecheransagen gewöhnt und daher gut auf diese Weise zu erreichen. Auch die Anzeigetafel AT kann zur Einblendung von vorzugsweise textgebundenen Informationen verwendet werden. Hierbei handelt es sich um die Anzeigetafeln, die gewöhnlich auf Bahnsteigen BS montiert sind und z. B. auch Zugverspätungen oder eine umgekehrte Wagenreihung anzeigen.

Ein besonderes Feature stellen die Projektoren PJ dar. Diese eignen sich dazu, Informationen auf dem Boden des Bahnsteigs BS zu projizieren. Diese können in Form von Symbolen SB dargestellt werden, wobei hierzu in FIG 1 Beispiele gezeigt sind. Die Symbole bestehen bei dem Ausführungsbeispiel gemäß FIG 1 aus einer Art Verkehrsschild, wie sie die Benutzer aus dem Straßenverkehr kennen. Wegen der höheren Dichte im gemäß FIG 1 dargestellten vorderen Bahnsteigbereich ist beispielsweise der dort befindliche Durchgang DG mit einem "Einfahrt verboten"-Schild als Symbol gekennzeichnet, weil weitere Personen (nicht dargestellt) den anderen Durchgang DG im hinteren Bereich des Bahnsteigs BS benutzen sollen. Hier ist das Schild zu finden, welches beispielsweise die Richtung im Kreisverkehr anzeigt.

Zwischen Personen PS1 ... PS8, die einen Mindestabstand MA einhalten (im Beispiel PS1, PS2), wird ein Kreis mit einem grünen Haken projiziert, um diese Personen zur weiteren Einhaltung der Sicherheitsmaßnahmen zu ermuntern. Zwischen den Personen PS3, PS4 wird ein "Achtung"-Schild auf dem Boden dargestellt, um diese individuell auf die Einhaltung der Sicherheitsmaßnahmen hinzuweisen.

Eine andere Möglichkeit, ein Problembewusstsein bei den Personen PS1 ... PS8 zu erzeugen, liegt darin, Markierungen MR als Punkte auf dem Bahnsteig BS darzustellen, die den Mindestabstand MA gewährleisten. Sie sollen die Personen PS1 ... PS8 dazu ermuntern, durch Betreten der Markierungen die optimalen Abstände A zueinander zu erreichen und so die situationsabhängig maximale Auslastung des Bahnsteigs BS zu gewährleisten.

In FIG 2 ist ein Display DP dargestellt, welches zu einem Computer CP (vgl. FIG 3) gehören kann und in der Leitzentrale LZ lokalisiert ist. Hier lässt sich der Bahnsteig BS, die Durchgänge DG, die Personen PS1 ... PS8 sowie das Gleis GL schematisch erkennen. An dem Bahnsteig BS halten gerade die Fahrzeuge FZ1, FZ2 eines Zuges.

Außerdem sind in dem Display DP Informationen für das Bahnhofspersonal eingeblendet, die z. B. genutzt werden können, um geeignete Lautsprecherdurchsagen über die Geräuschquelle GQ gemäß FIG 1 zu erstellen.

Dargestellt sind beispielsweise die Symbole SB, die ähnlich in der zu FIG 1 beschriebenen Weise an den Durchgängen DG sowie in den Fahrzeugen FZ1, FZ2 verwendet werden. Die Interpretation durch das Bahnhofspersonal bezüglich der Durchgänge DG ist zu FIG 1 bereits beschrieben worden. Die Fahrzeuge FZ1, FZ2 weisen darüber hinaus eine Auslastungsangabe AA auf, die mit den Symbolen SB in den Fahrzeugen FZ1, FZ2 in Zusammenhang stehen. Ist die Auslastung im Fahrzeug FZ1 groß, also 80 %, zeigt das Symbol, dass in dieses Fahrzeug FZ1 niemand einsteigen soll.

Anders verhält es sich mit dem Fahrzeug FZ2, welches nur zu 10 % ausgelastet ist und wo das Symbol zeigt, dass dieses Fahrzeug bevorzugt bestiegen werden soll. Eine entsprechende Lautsprecherdurchsage kann die Personenströme positiv beeinflussen, sodass diese sich bereits während der Wartezeit darauf einstellen können, in welchen der Fahrzeuge FZ1, FZ2 voraussichtlich die Abstandsregeln noch eingehalten werden können. Zu diesem Zweck zeigt das Display DP auch die Unterteilung des Bahnsteigs BS in Bahnsteigbereiche BB an, die in der für den in Deutschland üblichen Fernverkehr durch Großbuchstaben gekennzeichnet sind (andere Bezeichnungen sind denkbar).

Weiterhin hilft die Darstellung der Personen PS1 ... PS8 gemäß FIG 1 dem Bahnhofspersonal, die Einhaltung der Abstandsregeln visuell zu überwachen. Wenn in dem Beispiel die Personen PS1, PS2 den Mindestabstand MA einhalten, haben die Punkte, die die Personen PS1, PS2 darstellen, eine andere Farbe (in FIG 2 weiß) als Personen PS3, PS4, die den Sicherheitsabstand nicht einhalten (gemäß FIG 2 in schwarz dargestellt). Außerdem sind die Personen PS1 ... PS8 durch Kreise eines den halben Mindestabstand MA entsprechenden Radius R umgeben, sodass eine Unterschreitung des Mindestabstands MA automatisch dazu führt, dass sich diese Kreise mit Radius R überschneiden. Auch dies ist ein optisch schnell erfassbares Kriterium für das Bahnhofspersonal.

In FIG 3 ist das Zusammenwirken der bereits beschriebenen Komponenten gemäß FIG 1 und FIG 2 als Blockschaltbild dargestellt. Zu erkennen ist beispielsweise das Display DP, welches in der Leitzentrale LZ an einen Computer CP angeschlossen ist. In dem Computer CP wird das Verfahren im Wesentlichen durchgeführt. Ein weiterer Computer CP2 wird durch einen Dienstleister DL betrieben. Dieser Computer CP2 soll Simulationsberechnungen zum Zwecke beispielsweise einer Bauplanung zukünftiger Bahnhöfe dienen (hierzu im Folgenden noch mehr).

Ein weiterer Bereich wird durch den Raum RM gebildet, der überwacht wird und in dem der Bahnsteig BS liegt. Hier ist über die zweite Schnittstelle S2 eine Verbindung mit der Kamera CM realisiert sowie über die erste Schnittstelle S1 eine Verbindung mit den Ausgabegeräten, also der Geräuschquelle GQ, der Lichtquelle LQ, dem Projektor PJ und der Anzeigetafel AT.

Der FIG 4 lässt sich ein möglicher Ablauf des Verfahrens entnehmen. Auch hier sind die Systemgrenzen des zu überwachenden Raums RM sowie des Computers CP, der Leitzentrale LZ sowie des Dienstleisters DL mit strichpunktierten Linien dargestellt. Anders als in FIG 3 gibt es hier also eine vierte Schnittstelle S4 zwischen der Leitzentrale LZ und dem Computer CP. Mit anderen Worten wird für die Berechnungen gemäß dem erfindungsgemäßen Verfahren ein Computer CP verwendet, welcher sich nicht in der Leitzentrale LZ befindet. Selbstverständlich hat die Leitzentrale jedoch zum Zwecke der Leitaufgaben auch einen nicht dargestellten Computer.

Das Verfahren beginnt (Start) mit einer Lokalisierung der Personen PS1 ... PS8 auf dem Bahnsteig BS in dem Raum RM. Dies wird mit einem Lokalisierungsschritt LOC bezeichnet. Anschließend erfolgt ein Abfrageschritt A < MA, wobei danach gefragt wird, ob der Mindestabstand MA bei bestimmten benachbarten Personen unterschritten wird. Ist dem nicht so, wird ein nächster Lokalisierungsschritt LOC durchgeführt. Wird eine Unterschreitung festgestellt, so wird ein Auslösesignal AS generiert, welches den Verstoß gegen die Abstandsregeln anzeigt.

Das Auslösesignal AS kann direkt verwendet werden, um über die Schnittstelle S1 eine Ausgabe beispielsweise über den Projektor PJ dahingehend zu erzeugen, dass das betreffende Personenpaar optisch auf die Einhaltung der Abstandsregeln hingewiesen wird. Es ist aber auch möglich, in einem weiteren Schritt den zeitlichen Verlauf ZVL und die örtliche Verteilung OVT der Generierung von Auslösesignalen AS zu verfolgen. Dies ermöglicht, dass mit einer Ausgabe nur reagiert wird, wenn es zu einer gewissen Häufung von Regelverstößen kommt.

Zu diesem Zweck startet ein Verfahren, welches beispielsweise die Vorgaben zur Abstandseinhaltung (gemäß FIG 4) aufgrund der Verbreitung des Virus Covid-19 umsetzt). Aus diesen Vorgaben lassen sich für das Auftreten von Regelverstößen Zeitquotienten ZQ, beispielsweise Verstöße pro Minute, oder Raumquotienten RQ, beispielsweise Verstöße pro Quadratmeter, festlegen. Diese dienen weiterhin dazu, für das zeitliche Auftreten einen zeitbedingten Schwellenwert ZSW und für die räumliche (d.h. örtliche) Dichte einen räumlichen (d.h. örtlichen) Schwellenwert RSW festzulegen. Diese können, wie in FIG 4, gezeigt, zur Formulierung einer Bedingung BD direkt herangezogen werden.

Besonders vorteilhaft ist es allerdings, aus den räumlichen und zeitlichen Zusammenhängen einen raum-/zeitbedingten Schwellenwert zu definieren, da eine Ansteckungsgefahr besonders sicher festgestellt werden, wenn sowohl die räumliche als auch die zeitliche Komponente gleichzeitig berücksichtigt werden.

Die Bedingung BD wird über die Schnittstelle S4 in das im Computer CP laufende Verfahren übergeben, sodass aufgrund des zeitlichen Verlaufs ZVL und/oder der örtlichen Verteilung OVT der Regelverstöße überprüft werden kann, ob die Bedingung BD für einen Handlungsbedarf erfüllt ist. Wenn dies nicht der Fall ist, werden wiederholt weitere Auslösesignale AS gesammelt.

Sollte die Bedingung BD erfüllt sein, wird ein Warnsignal WS generiert. Dieses kann beispielsweise über die Schnittstelle S4 an die Leitzentrale LZ ausgegeben werden, um dort auf dem Display DP dargestellt zu werden. Das Bahnhofspersonal kann dann über die Schnittstelle S1 eine Ansage in dem Raum RM machen. Natürlich kann auch bereits ein Auslösesignal AS über die Schnittstelle S4 auf dem Display DP dargestellt werden (vgl. hierzu auch die Ausführungen zu FIG 2) .

Eine weitere Möglichkeit besteht darin, das Warnsignal durch einen automatisch im Computer CP durchgeführten Bewertungsschritt ALG zu bewerten und entsprechend des so erzeugten Ergebnisses automatisiert eine Ausgabe über die Schnittstelle S1 an eines der Ausgabegeräte LQ, GQ, PJ, AT zu senden. Hierbei kann es sich um die beispielhaft genannten Maßnahmen gemäß FIG 1 handeln.

Weiterhin kann ein Dienstleister DL über eine Schnittstelle dazu verpflichtet werden, die Daten aus dem Bewertungsschritt ALG auszuwerten und hiermit in einem Simulationsschritt SIM das Verhalten der Personen auszuwerten. Durch die Untersuchung verschiedener Maßnahmen kann in einem nächsten Schritt festgestellt werden, ob die Schutzwirkung PROT mit bestimmten Maßnahmen besonders gut verbessert werden kann. Wenn dies nicht der Fall ist, wird ein nächster Simulationsschritt SIM durchgeführt. Sollte eine Optimierung gefunden sein, lässt sich eine Änderung CHANGE definieren, die sowohl bei der Definition der Vorgaben ZQ, RQ, ZSW, RSW, RZSW und damit auch bei der Bedingung BD eingebracht werden kann und/oder es wird der Bewertungsschritt ALG modifiziert. Danach wird das Verfahren gestoppt.

### Bezugszeichenliste

- PS1 ... PS8: Person
- RM: Raum
- A: Abstand
- MA: Mindestabstand
- GL: Gleis
- LZ: Leitzentrale
- DL: Dienstleister
- BS: Bahnsteig
- DG: Durchgang
- CM: Kamera
- FZ1, FZ2: Fahrzeug
- SB: Symbol
- MR: Marker
- BB: Bahnsteigbereiche
- R: Radius

- ZVL: zeitlicher Verlauf
- OVT: örtliche Verteilung
- AS: Auslösesignal
- WS: Warnsignal
- BD: Bedingung
- ZQ: Zeitquotient
- RQ: Raumquotient
- RSW: raumbedingter Schwellenwert
- ZSW: zeitbedingter Schwellenwert
- RZSW: raum-zeitbedingter Schwellenwert

- LOC: Ortungsschritt
- ALG: Bewertungsschritt
- SIM: Simulationsschritt
- PROT: Schutzwirkung
- CHANGE: Änderung

- CP, CP2: Computer
- DP: Display
- GQ: Geräuschquelle
- LQ: Lichtquelle
- AT: Anzeigetafel
- PJ: Projektor
- S1 ... S5: Schnittstellen

## Patentansprüche

1. Verfahren zum Orten von Personen (PS1 ... PS8) in einem öffentlich zugänglichen Raum (RM), insbesondere einem Bahnhofsbereich wie einem Bahnsteig (BS),
wobei
• Personen (PS1 ... PS8), die sich in dem Raum (RM) aufhalten, geortet werden,
• die ermittelten Ortskoordinaten der Personen (PS1 ... PS8) gemeinsam rechnergestützt verarbeitet werden,
**dadurch gekennzeichnet,**
**dass** bei der Verarbeitung
• der Abstand (A) der Personen (PS1 ... PS8) zu jeweils benachbarten Personen (PS1 ... PS8) ermittelt wird,
• der Abstand (A) mit einem festgelegten Mindestabstand (MA) verglichen wird,
• ein Auslösesignal (AS) generiert wird, wenn ein ermittelter Abstand (A) den Mindestabstand (MA) unterschreitet.

2. Verfahren nach Anspruch 1,
**dadurch gekennzeichnet,**
**dass** der zeitliche Verlauf (ZVL) der Generierung und/oder die örtliche Verteilung (OVT) von Auslösesignalen (AS) ermittelt wird.

3. Verfahren nach Anspruch 2,
**dadurch gekennzeichnet,**
**dass** aus dem zeitlichen Verlauf (ZVL) und/oder der örtlichen Verteilung (OVT) der Auslösesignale (AS) eine Bedingung (BD) berechnet wird, bei deren Erfüllung ein Warnsignal (WS) generiert wird.

4. Verfahren nach Anspruch 3,
**dadurch gekennzeichnet**
**dass** die Bedingung (BD) aus einem Zeitquotienten (ZQ), gebildet durch die Auslösesignale (AS) pro Zeiteinheit, berechnet wird, wobei die Bedingung (BD) bei Überschreiten eines festgelegten zeitbedingten Schwellenwertes (ZSW) erfüllt ist.

5. Verfahren nach einem der Ansprüche 2 oder 3,
**dadurch gekennzeichnet,**
**dass** aus der örtlichen Verteilung (OVT) Regionen im Raum (RM) bestimmt werden, in denen es vergleichsweise oft zur Generierung von Auslösesignalen (AS) kommt.

6. Verfahren nach Anspruch 5,
**dadurch gekennzeichnet,**
**dass** die örtliche Verteilung (OVT) in der Region mit einer durchschnittlichen Verteilung in dem Raum (RM) verglichen wird.

7. Verfahren nach einem der auf Anspruch 3 rückbezogenen Ansprüche 5 oder 6,
**dadurch gekennzeichnet,**
**dass** die Bedingung (BD) aus einem Raumquotienten (RQ), gebildet durch die Auslösesignale (AS) pro Flächeneinheit, berechnet wird, wobei die Bedingung (BD) bei Überschreiten eines festgelegten raumbedingten Schwellenwertes (RSW) erfüllt ist.

8. Verfahren nach einem der Ansprüche 2 oder 3,
**dadurch gekennzeichnet,**
**dass** die Bedingung (BD) aus einem Zeitquotienten(ZQ), gebildet durch die Auslösesignale (AS) pro Zeiteinheit, und aus einem Raumquotienten (RQ), gebildet durch die Auslösesignale (AS) pro Flächeneinheit, berechnet wird, wobei die Bedingung (BD) bei Überschreiten eines festgelegten raum-zeitbedingten Schwellenwertes (RZSW) erfüllt ist.

9. Verfahren nach einem der Ansprüche 7 oder 8,
**dadurch gekennzeichnet,**
**dass** der Raumquotient (RQ) für eine räumliche Dichteanalyse des Aufkommens an Personen (PS1 ... PS8) verwendet wird.

10. Verfahren nach Anspruch 9,
**dadurch gekennzeichnet,**
**dass** die Dichteanalyse für eine Planung der Leitung von Personenströmen in dem Raum (RM) verwendet wird.

11. Verfahren nach einem der Ansprüche 9 oder 10,
**dadurch gekennzeichnet,**
**dass** die Dichteanalyse für eine Simulation von Personenströmen verwendet wird, wobei
• ein virtueller Raum von dem Raum (RM) generiert wird,
• auf Grundlage die erfasste Dichteanalyse mindestens ein virtueller Personenstrom generiert wird,
• Parameter für den virtuellen Raum und/oder für den Personenstrom erstellt werden,
• die Simulation mit veränderten Parametern wiederholt durchgeführt wird.

12. Verfahren nach Anspruch 4, oder einem der Ansprüche 7 bis 11,
**dadurch gekennzeichnet,**
**dass** der zeitbedingte (ZSW) und/oder der raumbedingte (RSW) Schwellenwert aus dem statistischen Infektionsrisiko hinsichtlich einer zwischen den Personen (PS1 ... PS8) übertragbaren Krankheit ermittelt wird.

13. Verfahren nach einem der voranstehenden Ansprüche,
**dadurch gekennzeichnet,**
**dass** die Auslösesignale (AS) und/oder die Warnsignale (WS) an eine Ausgabeeinrichtung übermittelt werden.

14. Verfahren nach Anspruch 13,
**dadurch gekennzeichnet,**
**dass** als Ausgabeeinrichtung eine Geräuschquelle (GQ) und/oder eine Lichtquelle (LQ) und/oder eine Anzeigetafel (AT) und/oder ein optischer Projektor (PJ) und/oder ein Computer (CP), insbesondere dessen Display (DP), verwendet wird.

15. Computerprogrammprodukt mit Programmbefehlen zur Durchführung des Verfahrens nach einem der Ansprüche 1 - 14.

16. Bereitstellungsvorrichtung für das Computerprogrammprodukt nach Anspruch 15, wobei die Bereitstellungsvorrichtung das Computerprogrammprodukt speichert und/oder bereitstellt.
